# EUROPÄISCHE PATENTSCHRIFT

(11) **EP 0 265 708 B1**
(45) Veröffentlichungstag und Bekanntmachung des Hinweises auf die Patenterteilung: **20.01.1993**
(21) Anmeldenummer: 87114409.3
(22) Anmeldetag: 02.10.1987
(51) Int. Cl.: G07B 13/02

(54) **Plombierbares Gehäuse für Taxameter-Drucker und Datenspeichermodule**
Lead-sealable housing for a taximeter printer and data memory module
Boîtier plombable pour imprimante de taximètre et module de mémoire de données

(30) Priorität: 25.10.1986 DE 3636353
(43) Veröffentlichungstag der Anmeldung: 04.05.1988
(73) Patentinhaber: Mannesmann Kienzle GmbH (HR B1220), 78052 Villingen-Schwenningen (DE)
(72) Erfinder: Hautvast, Heinz-Josef, Dipl.-Ing. (FH), D-7734 Brigachtal (DE); Koch, Siegfried, Dipl.-Ing. (FH), D-7730 Villingen-Schwenningen (DE)

(56) Entgegenhaltungen:
- EP-A- 0 034 652
- EP-A- 0 163 197
- WO-A-82/02785
- FR-A- 2 559 289
- US-A- 4 547 781

## Beschreibung

Die vorliegende Erfindung betrifft ein plombierbares Gehäuse für Taxameter-Drucker und Taxameter-Datenspeichermodule mit und ohne Bedientastatur, bestehend aus einem Gehäuseoberteil und einem Gehäuseunterteil, in welchen die elektronischen Einheiten für Datenspeicherung untergebracht sind, mit einem von der Bedienerseite zugänglichen Papiervorratsschacht, mit einer durch die Gehäuseplomben-Schraube unzugänglich verschließbaren Unterbringung der elektronischen Einheiten, mit Deckel für Papiervorratsschacht und Belegentnahmeschacht.

Ein Taxameter oder ein Fahrpreisanzeigegerät ist hinsichtlich seiner Grundfunktion und Anwendung in einem Kraftfahrzeug hinreichend bekannt. Es handelt sich hierbei grundsätzlich um ein vorwiegend in Taxifahrzeugen eingebautes Gerät, das aus Wegstrecken- und Zeitelementen aufgrund der Inanspruchnahme eines Taxifahrzeuges einen zu bezahlenden Fahrpreis errechnet und anzeigt. Zur Ermittlung eines Fahrpreises stellen ein Weggeber und ein Zeitgeber leistungsbezogen entsprechende Impulsfolgen zur Verfügung, die nach einer vorgegebenen Regel in einen Rechner einfließen und dort nach einem vorgegebenen Modus, der im wesentlichen von einer Tarifordnung bestimmt wird, zu Fahrpreiseinheiten umgewandelt werden. Die schrittweise in einer Recheneinheit aufsummierten Fahrpreiseinheiten werden entsprechend in einer Digitalanzeige ständig angezeigt.

Während der Taxameter ausschließlich der Berechnung und Anzeige eines Fahrpreises dient, entstand schon früh der Wunsch nach einer Registrierung und Belegerstellung hinsichtlich der von einem Fahrer in seiner Schicht geleisteten Dienstfahrten. Damit war mit der Einführung eines Druckers zum Taxameter auf der einen Seite die Möglichkeit gegeben, dem Fahrgast eine von einem Drucker erstellte Quittung über den zu bezahlenden Fahrpreis zu geben, zum anderen brachte diese Erweiterung mit einem Druckersystem gewisse Vorteile hinsichtlich der Registrierung aller Fahrten, insbesondere für die Abrechnung des Fahrers mit dem Unternehmer nach Schichtende.

In diesem Zusammenhang ist gemäß der DE-28 17 582 A1 ein Aufzeichnungssystem für Fahrzeuge in Verbindung mit einem Fahrpreisanzeiger bekannt geworden. Es handelt sich hierbei um ein Aufzeichnungssystem, insbesondere für Taxis, das neben dem Fahrpreisanzeiger aus einem Aufzeichnungsgerät besteht, das unter anderem die jeweilige Betriebsart des Fahrpreisanzeigers in Abhängigkeit von einem Steuersignal speichert. Das Aufzeichnungsgerät ist als Drucker ausgebildet und im Gehäuse des Fahrpreisanzeigers untergebracht. Durch eine seitliche Tür im Gehäuse des Fahrpreisanzeigers, die vorzugsweise nur mit einem Schlüssel geöffnet werden kann, erhält man Zugang zu der Druckvorrichtung, die im wesentlichen in numerierter Reihenfolge die einzelnen Fahrbedingungen zusammen mit dem Abdruck einer aktuellen Zeitangabe abdruckt. Darüber hinaus liefert dieser Drucker keine weiteren Informationen, über welche eine detaillierte Datenerfassung möglich wäre, noch können diesem Drucker besondere Anweisungen gegeben werden hinsichtlich gewünschter Auswertungsfunktionen seitens des Druckers, da diesbezüglich eine Bedientastatur fehlt. Diese Druckeinrichtung ist auch nicht eingerichtet, neben der Registrierfunktion einen Quittungsbeleg für den Fahrgast zu erstellen.

Eine weitere Ausbildungsform eines Taxameters mit einer möglichen Druckerperipherie ist in der DE-33 12 155 A1 angezeigt. Darin wird ein Taxameter beschrieben, bei dem das Zähl- und Rechenwerk in einem ersten Gehäuse untergebracht ist, davon getrennt in einem zweiten Gehäuse ist die Anzeigevorrichtung mit den Bedienungsdruckknöpfen angeordnet. Beide Geräteteile sind mit einem Verbindungskabel miteinander verbunden. Ist darüber hinaus ein Druckwerk vorgesehen, so ist letzteres in einem dritten Gehäuse untergebracht, das wiederum über ein Verbindungskabel mit dem Zähl- und Rechenwerk in dem erstgenannten Gehäuse in Verbindung steht. Diese dezentrale Anordnung der einzelnen Gerätekomponenten dient lediglich dem Zweck, den Einbau eines Taxameters bei den sich ergebenden unterschiedlichen Raumverhältnissen in den verschiedenen für den Taxibetrieb eingesetzten Fahrzeugen zu erleichtern.

Ein weiteres elektronisches Taxametergerät mit einem integrierten Drucker ist durch die französische Patentanmeldung FR-A-2 559 289 bekannt geworden. Es handelt sich hierbei um ein Taxametergerät, dessen Gehäusekonzept für den Einschub in die Fahrzeugarmatur vorgesehen ist und aus einem modifizierten hinteren Gehäuseteil und einem gleichfalls modifizierten, frontseitigen Deckel besteht, die im Betriebszustand plombiert sind. In beiden Gehäuseteilen sind nach oben gerichtete Öffnungen vorgesehen, die der Aufnahme der Papierrolle und des Druckers dienen. Der Papierrollenraum wird durch einen Deckel abgedeckt. Der Drucker samt der Belegführung ist in einem Schubfach angeordnet, das im Sinne der Beleghandhabung senkrecht nach oben aus dem Gehäuse ausfahrbar ist.

Aufgabe der Erfindung ist es, für den Anschluß an einen Taxameter der herkömmlichen Art ein flexibel gestaltbares Peripheriegerätekonzept zu entwickeln, das gleichzeitig den Gegebenheiten der unterschiedlich gestaltbaren Datenerfassungsmöglichkeiten Rechnung trägt.

Die Lösung für ein plombierbares Gehäuse für Peripheriegeräte der angezeigten Art zum Anschluß an einen Taxameter ist durch die im Kennzeichen des Patentanspruchs 1 angegebenen Merkmale dargestellt.

Weitere Merkmale zur Ausgestaltung der variabel ausrüstbaren Peripheriegeräte sind in den Unteransprüchen angegeben.

Mit dem Konzept für die Gestaltung des Gehäuseoberteiles und des Gehäuseunterteiles, die durch plombierbare Verschraubung verbunden und gesichert sind, ist es gelungen, mit einem Minimum an zusätzlichen Teilen, das aus nur zwei Teilen betehende Grundgehäuse so abzuwandeln, daß daraus eine Mehrzahl für die Belange der unterschiedlichen Datenerfassungsprinzipien ausrüstbaren Peripheriegeräte erstellbar sind unter gleichzeitiger Beibehaltung der erforderlichen Maßnahmen zur Sicherung gegen unbefugten Eingriff von außen. Die Kombination von Gehäuseoberteil mit dem Gehäuseunterteil ist durch die Montage beispielsweise einer Abdeckung aus zwei über Filmscharniere verbundenen Deckeln als Gehäuse für einen Belegdrucker verwendbar. Wird das Teil mit den rastenden Deckeln ersetzt durch eine starre Abdeckung, so kann das Gehäuse in Erweiterung der Taxameterperipherie der Aufnahme eines externen Speichermoduls dienen. Beide vorgestellten Gehäusebauformen schließlich sind mit oder ohne Bediener-Tastatur ausrüstbar, indem bei den Ausbildungsvarianten ohne Bedienertastatur eine auf die entsprechenden Gehäusedurchbrüche aufsetzbare Abdeckung vorgesehen ist, die die Tastenöffnungen hermetisch verschließt und von der Gehäuseinnenseite gegen eine Abnahme gesichert ist.

In der nachfolgenden Beschreibung ist anhand der beigefügten Zeichnungen ein Ausführungsbeispiel des bezeichneten Gehäuses für variable Anwendungsfälle dargestellt.

Es zeigt die
FIG. 1 eine perspektivische Ansicht des plombierbaren Gehäuses in der Ausstattungsvarianten als Drucker mit Bedienertastatur,
FIG. 2 eine Ansicht des Gehäuses gemäß FIG. 1 in der Ausstattungsvarianten als peripheren Speichermodul,
FIG. 3 eine Ansicht des Gehäuses gemäß FIG. 2 in der Ausstattungsvarianten als mobiler Drucker,
FIG. 4 eine Ansicht des Gehäuseoberteils ohne Deckel oder Abdeckung für die unterschiedlichen Ausstattungsvarianten,
FIG. 5 eine Ansicht des Deckels für die Ausbildung des Gehäuses zu einem mit dem Taxameter verbindbaren Drucker,
FIG. 5A einen Teilschnitt aus FIG. 5,
FIG. 6 eine Ansicht der mit dem Gehäuseoberteil verbindbaren Abdeckung für die Ausbildung des Gehäuses zu einem an den Taxameter anschließbaren Speichermodul wie FIG. 2,
FIG. 7 eine Ansicht der auf die Durchbrüche für die Bedientastatur aufsetzbaren Abdeckplatte wie auch in FIG. 3 angezeigt ist,
FIG. 8 eine Ansicht des Gehäuseunterteils von der Innenseite.

Die FIG. 1 bis 3 zeigen drei Beispiele von Ausstattungsvarianten für Peripheriegeräte zum Anschluß an einen Taxameter der bekannten Art (z. B. nach DE-34 19 773.7). In der Ausstattungsvariante gemäß FIG. 1 ist ein Drucker 6 für den Anschluß an einen Taxameter dargestellt, der neben der Fähigkeit der Erstellung von Belegen, Abrechnungsinformationen und vieler anderer für eine Taxiunternehmung relevanten Daten mehrere integrierte Funktionsbereiche enthält. Das Grundkonzept des variabel gestaltbaren Gehäuses hierzu besteht aus einem Gehäuseoberteil 1 und einem Gehäuseunterteil 2, die nach dem Einbau der elektronischen Schaltungsgruppen mit zwei plombierbaren Schrauben 3, 4 gegen unbefugten Eingriff in die elektronischen Schaltungsteile gesichert sind. Die plombierbare Schraube 3 dient neben der Verschraubung des Gehäuseoberteils 1 mit dem Gehäuseunterteil 2 der Befestigung einer Klappe 5, die zum Zwecke eines Datentransfers aus dem Drucker 6 oder der beabsichtigten Einlesung von Informationen in den Drucker 6 über ein gehäuseintern angeordnetes Steckerelement und durch den Anschluß eines nicht näher gezeigten Einlesegerätes vorgesehen ist. Während sich der bewegliche Teil der Klappe 5 öffnen läßt, ist ein mit der plombierbaren Schraube 3 gesicherter Sockel 9 der Klappe 5 so ausgebildet, daß er gleichzeitig einen im Gehäuseoberteil 1 vorgesehenen Durchbruch 10 (FIG. 4) abdeckt, der den Zugang zu einem nicht näher bezeichneten internen Umschalter freigibt. Der Zugang zu dem genannten Umschalter ist nur einem dazu berechtigten Personenkreis gestattet, weshalb hierzu auch eine plombierbare Schraube 3 zur Sicherung des Durchbruchs 10 vorgeschrieben ist.

Die zweite plombierbare Schraube 4 (FIG. 1, 2, 3) dient der absoluten Sicherung der Verbindung des Gehäuseoberteils 1 mit dem Gehäuseunterteil 2 gegen einen unbefugten Eingriff in die gehäuseintern angeordneten Schaltungsmaßnahmen und unterliegt einer behördlichen Überwachung.

Da es bei einer Ausstattungsvarianten für einen Drucker 6 gemäß FIG. 1 und 3 erforderlich ist, von Zeit zu Zeit den Papiervorrat zu ergänzen, ist im Gehäuseoberteil 1 ein Papiervorratsschacht 11 (FIG. 4) vorgesehen, der über einen rastbaren Deckel 12 (FIG. 1, 3, 5, 5A) das Einlegen einer Papiervorratsrolle 13 gestattet. Der Austritt eines bedruckten Papierstreifens 14 erfolgt durch einen Belegentnahmeschacht 15, der durch einen weiteren rastbaren Dekkel 16 einen Zugriff zur Belegführung im nicht näher dargestellten Druckwerk gestattet.

Das Gehäuseoberteil 1 weist zur Modifikation der Gerätegehäuse im Bereich zwischen dem Papiervorratsschacht 11 und dem Belegentnahmeschacht 15 einen Quersteg 17 (FIG. 4) auf, in welchem Bohrungen 18 vorgesehen sind, in die unterschiedlich ausgebildete Deckel 12, 16 (FIG. 5) bzw. eine Abdeckung 19 (FIG. 6) aufsteckbar sind. Zu diesem Zwecke sind an dem einen Deckel 12 über Filmscharniere 20 verbundene Laschen 21 mit wärmetechnisch verformbaren Aufsteckzapfen 22 vorgesehen, mittels welchen die einstückig ausgebildeten Deckel 12, 16 mit dem Gehäuseoberteil 1 verbindbar sind. Bei der Ausbildungsform mit den getrennt nach zwei Seiten zu öffenenden Deckeln 12 und 16 ist in gleicher Flucht mit dem Filmscharnier 20 zu den Laschen 21 ein gleichartiges Filmscharnier 23 zwischen den Deckeln 12 und 16 vorgesehen. Der aufklappbare Deckel 16 verschafft Zugang zu der Papierführung seitens des nicht näher gezeigten Druckers und weist für die Belegführung im Deckel 16 einen Schlitz 24 auf. Der Schlitz 24 ist neben seiner richtungsweisenden Ausbildung der Papierführung im Winkel von ca. 45° nach rechts von der Bedienerseite aus gesehen (FIG. 1, 5A) an einer links vom Papieraustritt gelegenen Kante gemäß dem Ausführungsbeispiel nach FIG. 1, 5, 5A als Abreißkante 25 ausgebildet. An dem Deckel 16 mit der Belegführung sind einstückig angeformte, federnd ausgebildete Rasthaken 26 angeordnet, mit welchen der Deckel 16 in der Gebrauchslage mit an den seitlichen Gehäuseinnenwänden 27, 28 angeformten Rastnasen 29, 30 verriegelbar ist.

Auch der Deckel 12 für den Zugang zum Papiervorratsschacht 11 weist einen einstückig angeformten und in Achsrichtung geschlitzten Kegelstift 31 auf, der im Zusammenwirken mit einer entsprechend konisch angesenkten Bohrung 32 im Gehäuseoberteil 1 den Deckel 12 in einer Verschließposition hält.

An beiden Stirnseiten des Papiervorratsschachtes 11 sind einstückig mit dem Gehäuseoberteil 1 verbunden jeweils federnde Lagerarme 33, 34 vorgesehen, die in einer Flucht angeordnet an den Enden kugelförmig abgerundete Lagerzapfen 35 aufweisen, die der Lagerung des Wickelkernes einer Papiervorratsrolle 13 dienen.

Im Sinne einer Anwendung des Gehäuseoberteils 1 für einen an den Taxameter anschließbaren Datenspeichermodul (FIG. 2) ist mit dem Quersteg 17 des Gehäuseoberteils 1 eine weitere, die Öffnungen für den Papiervorratschacht 11 sowie den Belegentnahmeschacht 15 gemeinsam verschließende, starre Abdeckung 19 (FIG. 2, 6) verbindbar. Auch die Abdeckung 19 weist hierzu in gleicher Anordnung wie bei der Verbindung der kombinierten Deckel 12, 16 mit dem Gehäuseoberteil 1 angewandt, die Aufsteckzapfen 22 auf, deren Überstand nach dem Aufstecken auf die Bohrungen 18 durch ein wärmetechnisches Verfahren verschweißt wird. Wie insbesondere in der FIG. 6 erkennbar ist, ist an der Abdeckung 19 zusätzlich eine abgewinkelte Lasche 36 mit einer Bohrung 39 angeformt, über die aufgrund der plombierbaren Verschraubung des Gehäuseoberteils 1 mit dem Gehäuseunterteil 2 die Abdeckung 19 zusätzlich gesichert ist.

Für eine Ausstattung der unterschiedlichen Peripheriegeräte zum Taxameter mit einer Bedientastatur 38 sind auf der Bedienerseite im Gehäuseoberteil 1 Durchbrüche 37 und 41 (FIG. 1, 2, 4) vorgesehen, wobei durch die Durchbrüche 37 die Tastenschäfte der gehäuseintern montierten Bedientastatur 38 vortreten und in den Durchbrüchen 41 beispielsweise Dioden als Funktionsanzeigeleuchten angeordnet sind. Im Sinne einer Ausdehnung der Ausstattungsvarianten der in FIG. 1 und 2 angezeigten Geräte auf Geräteausbildungsformen ohne Verwendung einer Bedientastatur 38 sind die Durchbrüche 37 und 41 mit einer wahlweise aufsetzbaren Abdeckplatte 40 verschließbar, ohne daß an dem Gehäuseoberteil 1 eine technische Veränderung vorzunehmen ist. Die Abdeckplatte 40 ist als flaches, alle Durchbrüche 37 und 41 überdeckendes Teil mit vorzugsweise drei auf der Rückseite eingenietete Stehbolzen 42 ausgebildet, die zur Fixierung der Lage der Abdeckplatte 40 in entsprechend drei Durchbrüche 37, 41 eintauchen und von der Innenseite des Gehäuseoberteils 1 durch auf die Stehbolzen 42 aufgesetzte, nicht näher gezeigte Klemmscheiben gesichert sind.

Schließlich ist in FIG. 8 eine Ansicht des Gehäuseunterteils 2 von der Gehäuseinnenseite gesehen dargestellt. Es sind zwei in das Gehäuseinnere vorstehende Pfeiler 43, 44 mit Gewindebohrungen 45, 46 angeordnet, in die die plombierbaren Schrauben 3, 4 nach dem Aufsetzen des Gehäuseoberteils 1 auf das Gehäuseunterteil 2 eindrehbar sind und die Gehäuseverbindung gegen unbefugtes Öffnen sichern. An der an der Verschraubung der Gehäuseteile 1, 2 gegenüberliegenden, oberen Gehäusekante sind in der Rückwand 49 des Gehäuseunterteils 2 Ausschnitte 47, 48 vorgesehen, in die beim Zusammenbau von Gehäuseoberteil 1 mit dem Gehäuseunterteil 2 nicht näher dargestellte, hakenförmige Stege an dem Gehäuseoberteil 1 eingreifen. Die angedeuteten Ausschnitte 50, 51 stellen Zonen dünner Wandstärken dar, die nach einer Art von Sollbruchstellen herausnehmbar sind zum Zwecke einer Einführung von Kabelanschlüssen wahlweise von unten oder von hinten in das Gehäuse.

## Patentansprüche

1. Plombierbares Gehäuse (1, 2) für Taxameter-Drucker und Taxameter-Datenspeichermodule mit und ohne Bedientastatur (38), bestehend aus einem Gehäuseoberteil (1) und einem Gehäuseunterteil (2), in welchen die elektronischen Einheiten für Datenspeicherung untergebracht sind, mit einem von der Bedienerseite zugänglichen Papiervorratsschacht (11), mit einer durch eine Gehäuseplomben-Schraube (3) unzugänglich verschließbare Unterbringung der elektronischen Einheiten, mit Deckel (12, 16) für Papiervorratsschacht (11) und Belegentnahmeschacht (15),
dadurch gekennzeichnet,
daß der Papiervorratsschacht (11) einstückig mit dem Gehäuseoberteil (1) ausgebildet ist, dergestalt daß im verplombten Zustand des Gehäuseoberteils (1) mit dem Gehäuseunterteil (2) die elektronischen Einheiten in einem dadurch hermetisch verschlossenen Gehäuseunterteil (2) untergebracht sind, daß die Deckel (12, 16) für den Papiervorratsschacht (11) und den Belegentnahmeschacht (15) einstückig ausgebildet, fest mit dem Gehäuseoberteil (1) verbindbar und zweiseitig und voneinander getrennt zu öffnen sind, wobei der eine (16) ausschließlich dem Zugriff zu der Belegführung dient, der zweite (12) ausschließlich einer Einführung einer Papiervorratsrolle (13) dient.

2. Plombierbares Gehäuse nach Anspruch 1,
dadurch gekennzeichnet,
daß das Gehäuseoberteil (1) einen mit Bohrungen (18) versehenen Quersteg (17) aufweist, auf welchen zum Zwecke einer Modifikation der Gerätegehäuse-Ausführungen unterschiedlich ausgebildete Deckel (12, 16) bzw. Abdeckungen (19) aufsteckbar und mittels wärmetechnischem Verfahren mit dem Gehäuseoberteil (1) verbindbar sind.

3. Plombierbares Gehäuse nach Anspruch 1,
dadurch gekennzeichnet,
daß die Verbindung der beiden Deckel (12 und 16) über ein in einer Flucht angelegtes Filmscharnier (23) hergestellt ist.

4. Plombierbares Gehäuse nach Anspruch 1,
dadurch gekennzeichnet,
daß an einem Deckel (12) über Filmscharniere (20) verbunden Laschen (21) mit wärmetechnisch verformbaren Aufsteckzapfen (22) vorgesehen sind, mittels welchen die einstückig kombinierten Deckel (12, 16) mit dem Gehäuseoberteil (1) unlösbar verbindbar sind.

5. Plombierbares Gehäuse nach Anspruch 1,
dadurch gekennzeichnet,
daß der eine Deckel (16) für die Belegführung einen für den Papieraustritt richtungsweisenden Schlitz (24) aufweist, dessen eine Kante gleichzeitig als Abreißkante (25) ausgebildet ist.

6. Plombierbares Gehäuse nach Anspruch 5,
dadurch gekennzeichnet,
daß der Deckel (16) für die Belegführung einstückig angeformte, federnde Rasthaken (26) aufweist, mit welchen der Deckel (16) in Gebrauchslage mit an der Gehäuseinnenwand (27, 28) angeformten Rastnasen (29, 30) verriegelbar ist.

7. Plombierbares Gehäuse nach Anspruch 1,
dadurch gekennzeichnet,
daß der Deckel (12) für den Papiervorratsschacht (11) einen einstückig angeformten, geschlitzten Kegelstift (31) aufweist, der im Zusammenwirken mit einer Bohrung (32) im Gehäuseoberteil (1) den Deckel (12) in einer Verschließposition hält.

8. Plombierbares Gehäuse nach Anspruch 1,
dadurch gekennzeichnet,
daß an beiden Stirnseiten des Papiervorratsschachtes (11) einstückig mit dem Gehäuseoberteil (1) verbunden, federnde Lagerarme (33, 34) vorgesehen sind, die in einer Flucht angeordnete, kugelförmige Lagerzapfen (35) aufweien, die der Lagerung des Wickelkerns einer Papiervorratsrolle (13) dienen.

9. Plombierbares Gehäuse nach den Ansprüchen 1 und 2,
dadurch gekennzeichnet,
daß mit dem Quersteg (17) des Gehäuseoberteils (1) eine weitere, die Öffnungen für den Papiervorrats- (11) und Belegentnahmeschacht (15) gemeinsam verschließende, starre Abdeckung (19) verbindbar und letztere über eine abgewinkelte Lasche (36) durch die plombierbare Schraube (4) gesichert ist.

10. Plombierbares Gehäuse nach Anspruch 1,
dadurch gekennzeichnet,
daß auf der Bedienerseite im Gehäuseoberteil (1) Durchbrüche (37 und 41) für eine wahlweise Anordnung einer Bedientastatur (38) vorgesehen sind,
daß die Durchbrüche (37 und 41) mit einer wahlweise aufsetzbaren Abdeckplatte (40) verschließbar sind, aufgrund der unter unveränderter Beibehaltung der Gehäuseteile (1 und 2) unterschiedliche Gerätemodifikationen erzielbar sind.

11. Plombierbares Gehäuse nach Anspruch 1,
dadurch gekennzeichnet,
daß die Verbindung des Gehäuseoberteils (1) mit dem Gehäuseunterteil (2) mittels plombierbaren Schrauben (3, 4) gesichert ist.

## Claims

1. Lead-sealable housing (1, 2) for taximeter printers and taximeter data storage modules with or without operator keyboard (38), comprising a housing upper part (1) and a housing lower part (2) in which the electronic units for data storage are accommodated, with a paper supply shaft (11) which is accessible from the operator side, with accommodation of the electronic units which can be closed inaccessibly by means of a housing lead seal screw (3), and with cover (12, 16) for the paper supply shaft (11) and the voucher removal shaft (15), characterized in that the paper supply shaft (11) is constructed in one piece with the housing upper part (1) such that in the lead-sealed state of the housing upper part (1) with the housing lower part (2) the electronic units are accommodated in a housing lower part (2) which is hermetically sealed such that the covers (12, 16) for the paper supply shaft (11) and the voucher removal shaft (15) are constructed in one piece, may be connected fixedly to the housing upper part (1) and are to be opened on two sides separately from one another, one (16) serving exclusively to provide access to the voucher guide, the second (12) serving exclusively to provide an introduction for a paper supply roll (13).

2. Lead-sealable housing according to Claim 1, characterized in that the housing upper part (1) has a transverse web (17) which is provided with bores (18) and on which, for the purpose of a modification to the device, housing construction covers (12, 16) or coverings (19) of different constructions may be mounted and may be connected to the housing upper part (1) by means of a heating process.

3. Lead-sealable housing according to Claim 1, characterized in that the connection of the two covers (12 and 16) is produced by way of a film hinge (23) arranged in flush manner.

4. Lead-sealable housing according to Claim 1, characterized in that on a cover (12) and connected by way of film hinges (20) there are provided tabs (21) with heat-deformable mounting pegs (22) by means of which the covers (12, 16) which are combined in one piece may be non-detachably connected to the housing upper part (1).

5. Lead-sealable housing according to Claim 1, characterized in that one cover (16) for the voucher guide has a slot (24) which indicates the direction for the paper outlet and whereof one edge is simultaneously constructed as a tear-off edge (25).

6. Lead-sealable housing according to Claim 5, characterized in that the cover (16) for the voucher guide has resilient latching hooks (26) which are integrally formed in one piece and by means of which the cover (16) when in the use position may be locked by means of latching lugs (29, 30) which are integrally formed on the housing inner wall (27, 28).

7. Lead-sealable housing according to Claim 1, characterized in that the cover (12) for the paper supply shaft (11) has a slotted conical pin (31) which is integrally formed in one piece and which, cooperating with a bore (32) in the housing upper part (1), holds the cover (12) in a closed position.

8. Lead-sealable housing according to Claim 1, characterized in that provided at both end sides of the paper supply shaft (11) and connected in one piece to the housing upper part (1) are resilient bearing arms (33, 34) which have spherical bearing journals (35) which are arranged in flush manner and which serve to bear the winding core of a paper supply roll (13).

9. Lead-sealable housing according to Claims 1 and 2, characterized in that there may be connected to the transverse web (17) of the housing upper part (1) a further rigid covering (19) jointly closing the openings for the paper supply shaft (11) and voucher removal shaft (15) and said covering (19) is secured by way of an angled-off tab (36) by means of the lead-sealable screw (4).

10. Lead-sealable housing according to Claim 1, characterized in that apertures (37 and 41) for optional arrangement of an operator keyboard (38) are provided on the operator side in the housing upper part (1), in that the apertures (37 and 41) may be closed off by a cover plate (40) which may optionally be placed on, and as a result thereof different device modifications may be achieved while maintaining the housing parts (1 and 2) unaltered.

11. Lead-sealable housing according to Claim 1, characterized in that the connection of the housing upper part (1) to the housing lower part (2) is secured by means of lead-sealable screws (3, 4).

## Revendications

1. Boîtier plombable (1, 2) pour imprimante de taximètre et modules de mémoire de données de taximètre avec et sans clavier de commande (38), constitué d'une partie de boîtier supérieure (1) et d'une partie de boîtier inférieure (2) dans lesquelles sont logées les unités électroniques pour la mémorisation de données, avec un magasin d'alimentation de papier (11) accesible du côté de l'opérateur, avec un compartiment recevant les unitées électroniques qui est fermé et rendu inaccessible par une vis de plombage de boîtier (3), avec des couvercles (12, 16) pour ledit magasin d'alimentation de papier (11) et une trémie de prélèvement de pièces justificatives (15),
caractérisé par le fait
que le magasin d'alimentation de papier (11) est réalisé en une seule pièce avec la partie de boîtier supérieure (1), de telle sorte que, dans l'état plombé de la partie de boîtier supérieure (1) avec la partie de boîtier inférieure (2), les unités électroniques sont logées dans une partie de boîtier inférieure (2) qui est, de ce fait, hermétiquement fermée, que les couvercles (12, 16) pour le magasin d'alimentation de papier (11) et la trémie de prélèvement de pièces justificatives (15) sont réalisés en une seule pièce, peuvent être rendus solidaires de la partie de boîtier supérieure (1) et être ouverts de deux côtés et séparément l'un de l'autre, l'un (16) des deux servant exclusivement à l'accès au guidage de pièces justificatives alors que l'autre (12) sert exclusivement à l'introduction d'un rouleau de papier (13).

2. Boîtier plombable selon la revendication 1,
caractérisé par le fait
que la partie de boîtier supérieure (1) présente une traverse (17) pourvue d'alésage (18) sur lesquels on peut embrocher, aux fins d'une modification des versions de boîtier d'appareil, des couvercles (12, 16) ou des dispositifs de recouvrement (19) de configurations différentes et assembler ces derniers avec la partie de boîtier supérieure (1) au moyen d'un procédé thermique.

3. Boîtier plombable selon la revendication 1,
caractérisé par le fait
que l'assemblage des deux couvercles (12 et 16) est réalisé par l'intermédiaire d'une charnière à pellicule (23) posée dans un même alignement.

4. Boîtier plombable selon la revendication 1,
caractérisé par le fait
que, assemblées par l'intermédiaire de charnières à pellicule (20), des pattes (21) sont disposées sur un couvercle (12) et comportent des tenons d'embrochage (22) thermiquement déformables au moyen desquels les couvercles (12, 16) combinés en une seule pièce peuvent être irréversiblement assemblés avec la partie de boîtier supérieure (1).

5. Boîtier plombable selon la revendication 1,
caractérisé par le fait
que l'un des couvercles (16) présente, pour le guidage de pièces justificatives, une fente (24) donnant l'orientation à la sortie de papier dont l'une des arêtes est simultanément formée pour servir d'arête de coupe (25).

6. Boîtier plombable selon la revendication 5,
caractérisé par le fait
que le couvercle (16) pour le guidage de pièces justificatives présente des crochets d'arrêt (26) élastiques, réalisés en une seule pièce à l'aide desquels le couvercle (16) peut être verrouillé, dans la position d'utilisation, avec des languettes d'arrêt (29, 30) moulées sur la paroi intérieure de boîtier (27, 28).

7. Boîtier plombable selon la revendication 1,
caractérisé par le fait
que le couvercle (12) pour le magasin d'alimentation de papier (11) présente une goupille conique fendue (31) moulée en une seule pièce laquelle, en coopération avec un alésage (32) dans la partie de boîtier supérieure (1), maintient le couvercle (12) dans une position de fermeture.

8. Boîtier plombable selon la revendication 1,
caractérisé par le fait
que les deux faces frontales du magasin d'alimentation de papier (11) comportent des bras-supports (33, 34) élastiques assemblés en une seule pièce avec la partie de boîtier supérieure (1) qui présentent, disposés dans un même alignement, des tourillons (35) en forme de bille qui servent au montage de l'axe d'enroulement d'un rouleau de papier (13).

9. Boîtier plombable selon les revendication 1 et 2,
caractérisé par le fait
que la traverse (17) de la partie de boîtier supérieure (1) permet d'assembler un autre dispositif de recouvrement rigide (19) recouvrant conjointement les ouvertures pour le magasin d'alimentation de papier (11) et la trémie de prélèvement de pièces justificatives (15), et de protéger ce dernier, par l'intermédiaire d'une patte coudée (36), à l'aide de la vis plombable (4).

10. Boîtier plombable selon la revendication 1,
caractérisé par le fait
que, du côté opérateur, la partie de boîtier supérieure (1) comporte des percements (37 et 41) pour une pose facultative d'un clavier de commande (38),
que les percements (37 et 41) peuvent être fermés par la pose facultative d'une plaque de recouvrement (40) laquelle permet, tout en maintenant les parties de boîtier (1 et 2) inchangées, d'obtenir des modifications d'appareil différentes

11. Boîtier plombable selon la revendication 1,
caractérisé par le fait
que l'assemblage de la partie de boîtier supérieure (1) avec la partie de boîtier inférieure (2) est protégé au moyen des vis plombables (3, 4).
